# EUROPÄISCHE PATENTSCHRIFT

(11) **EP 1 375 095 B1**
(45) Veröffentlichungstag und Bekanntmachung des Hinweises auf die Patenterteilung: **26.05.2004**
(21) Anmeldenummer: 03010395.6
(22) Anmeldetag: 08.05.2003
(51) Int. Cl.: B27M 1/08, B27M 3/00, B27D 3/00

(54) **Anlage zum Herstellen von Brett- bzw. Balkenschichtholz**
Apparatus for making laminated wooden planking or beams
Dispositif pour produire des planches ou poutres en bois lamellées

(30) Priorität: 04.06.2002 DE 10224793
(43) Veröffentlichungstag der Anmeldung: 02.01.2004
(73) Patentinhaber: Franz Binder Ges. mbH Holzindustrie, 6263 Fügen (AT)
(72) Erfinder: Binder, Hans, 6263 Fügen (AT); Hornung, Bernd, 6130 Schwaz (AT)
(74) Vertreter: Resch, Michael, Dipl.-Phys.

(56) Entgegenhaltungen:
- DE-A- 3 433 521
- GB-A- 936 135
- US-A- 5 133 822
- US-A1- 2001 030 011

## Beschreibung

Die Erfindung betrifft eine Anlage zum Herstellen von Brettschichtholz bzw. Balkenschichtholz, bei der innerhalb einer Produktionslinie Bretter bzw. Balken in einer Verleimstation mehrlagig zu Schichtholz verleimt werden und das verleimte Schichtholz einer beheizbaren Presse und anschließend mindestens einer Weiterbearbeitungsstation und/oder einer Endbearbeitungsstation zugeführt wird (GB 936 135 A).

Bei solchen Anlagen werden als beheizbare Pressen entweder taktgesteuerte Pressen oder kontinuierlich arbeitende Pressen eingesetzt. Beide Arten von Pressen weisen Vor- und Nachteile auf. Taktgesteuerte Pressen können Werkstücke (Brett- oder Balkenschichtholz) mit unterschiedlichen Längen verpressen und weisen insofern eine hohe Flexibilität auf. Andererseits haben solche Pressen aufgrund des Taktprinzips, welches Transport- und Anpreßzeiten erfordert, eine geringere Leistung als kontinuierlich arbeitende Pressen. Bei kontinuierlich arbeitenden Pressen können nur Preßchargen aus Werkstücken mit identischer Länge verpreßt werden und diese Pressen sind daher insoweit wenig flexibel. Sie haben jedoch eine sehr hohe Leistung, da sie keine Nebenzeiten zum Transport und Anlegen des Preßdrucks benötigen.

Der Erfindung liegt die Aufgabe zugrunde, die gattungsgemäße Anlage so weiterzubilden, daß sie sowohl eine hohe Flexibilität als auch eine hohe Leistung aufweist.

Diese Aufgabe wird durch eine Anlage gemäß dem Anspruch 1 gelöst.

Im Falle der erfindungsgemäßen Anlage werden die Preßchargen nach dem Verleimen der Bretter bzw. Balken und Zusammenstellen der Chargen den unterschiedlichen Pressen zugeteilt und nach dem Preßvorgang wieder zusammengeführt. Das Pressen kann wahlweise je nach Bedarf in der taktgesteuerten Presse oder der kontinuierlich arbeitenden Presse erfolgen oder auch gleichzeitig parallel in beiden Pressen. Hierdurch ergibt sich ein Höchstmaß an Flexibilität bei gleichzeitig einem Maximum an Leistung. Darüber hinaus kann bei einem reparaturbedingten oder wartungsbedingten Stillstand der einen Presse immer noch die andere Presse arbeiten, so daß der Ausfall einer der beiden Pressen nicht, wie beim Stand der Technik, notwendigerweise gleich den Ausfall der gesamten Anlage zur Folge hat.

In besonders bevorzugter Weiterbildung der Erfindung ist vorgesehen, daß die taktgesteuerte Presse eine Hochfrequenzpresse ist und daß die kontinuierlich arbeitende Presse ebenfalls eine Hochfrequenzpresse ist. Hochfrequenzpressen erhitzen den Leim mit Hilfe eines Hochfrequenzfeldes und ermöglichen hierdurch extrem kurze Preßzeiten.

Weiterhin ist vorzugsweise vorgesehen, daß die Einrichtung zur Chargenbildung zwischen der Verleimstation und der Weicheneinrichtung angeordnet ist. In alternativer Weise kann jedoch auch vorgesehen sein, daß jeweils eine Einrichtung zur Chargenbildung zwischen der Weicheneinrichtung und der taktgesteuerten Presse einerseits und zwischen der Weicheneinrichtung und der kontinuierlich arbeitenden Presse andererseits angeordnet ist.

Im folgenden wird ein Ausführungsbeispiel der Erfindung anhand der Zeichnung näher erläutert. In der Zeichnung zeigt in schematischer Darstellung
Fig. 1 eine erfindungsgemäße Anlage mit zwei parallelen Pressen.

Die in der Figur nicht näher dargestellten ausgewählten Bretter bzw. Balken werden in einer Verleimstation 300 zu Brettschichtholz bzw. Balkenschichtholz verleimt und anschließend einer Einrichtung 302 zur Chargenbildung zugeführt, in der Schichtholz-Chargen für eine taktgesteuerte Hochfrequenzpresse 306 und eine kontinuierlich arbeitende Hochfrequenzpresse 308 zusammengestellt werden. Über eine Weicheneinrichtung 304 werden die Werkstücke (Brettschichtholz bzw. Balkenschichtholz) chargenweise entweder der taktgesteuerten Hochfrequenzpresse 306 oder der kontinuierlich arbeitenden Hochfrequenzpresse 308 zugeführt, wo sie gepreßt werden und der Leim unter Zuführung von Wärme in Form eines Hochfrequenzfeldes getrocknet wird.

Die taktgesteuerte Hochfrequenzpresse 306 und die kontinuierlich arbeitende Hochfrequenzpresse 308 sind von an sich bekannter Bauart.

Die taktgesteuerte Hochfrequenzpresse 306 arbeitet mit ruhenden, unter Druck gespannten Werkstücken, während das Hochfrequenzfeld angelegt wird. die Länge der Hochfrequenzfeldes kann je nach Konstruktion der Presse ca. 3 bis 9 m betragen. Die einzelnen Preßchargen bis maximal ca. 50 m Länge werden in mehreren Takten verpreßt. Hierbei werden die einzelnen Chargen immer um die Länge des Hochfrequenzfeldes weitertransportiert, der erforderliche Preßdruck angelegt und dann des Hochfrequenzfeld gestartet. Durch eine rückseitige Ausrichtung der Preßcharge beim letzten Preßtakt können Werkstücke mit einem maximalen Längenunterschied von der Länge des Hochfrequenzfeldes innerhalb einer Charge verpreßt werden.

Die kontinuierlich arbeitende Hochfrequenzpresse 308 arbeitet mit beweglichen, unter Druck gespannten Werkstücken während der Hochfrequenzphase. Die Preßcharge aus mehreren verleimten Brettern bzw. Balken wird hierbei an den Flachseiten der beiden äußersten Bretter bzw. Balken in zwei gegenüberliegenden Kettenbetten unter definiertem Druck und mit einer vorgegebenen Geschwindigkeit durch ein definiertes Hochfrequenzfeld transportiert.

Die in den Pressen 306 und 308 behandelten Werkstücke werden nach Verlassen der Pressen in einer Einrichtung 310 wieder auf eine gemeinsame Transporteinrichtung 312 zusammengeführt und von dieser einer Weiter- bzw. Endbearbeitungsstation 314 zugeführt, in der sie insbesondere gehobelt werden und Fehlstellen in der Oberfläche der Werkstücke ausgebessert werden.

Zum Steuern des Betriebs der Anlage ist eine nicht näher dargestellte rechnerunterstützte Steuerung vorgesehen.

Es sei angemerkt, daß anstelle der zwei parallel angeordneten Pressen 306, 308 bei Bedarf auch noch mehr Pressen parallel angeordnet sein können, von denen jedoch mindestens eine Presse eine taktgesteuerte Presse und eine Presse eine kontinuierlich arbeitende Presse ist.

## Patentansprüche

1. Anlage zum Herstellen von Brettschichtholz oder Balkenschichtholz, bei der innerhalb einer Produktionslinie Bretter bzw. Balken in einer Verleimstation (300) mehrlagig zu Schichtholz verleimt werden und das verleimte Schichtholz einer Presse und anschließend mindestens einer Weiterbearbeitungsstation und/oder einer Endbearbeitungsstation (314) zugeführt wird, **gekennzeichnet durch**
- eine taktgesteuerte Presse (306) und
- eine kontinuierlich arbeitende Presse (308),
- mindestens eine zwischen der Verleimstation (300) und den beiden Pressen (306, 308) angeordnete Einrichtung (302) zur Chargenbildung zum chargenweisen Zuführen des Schichtholzes zu den beiden Pressen (306, 308),
- eine zwischen der Verleimstation (300) einerseits und der taktgesteuerten Presse (306) und der kontinuierlich arbeitenden Presse (308) andererseits angeordnete Weicheneinrichtung (304) zum Zuführen des Schichtholzes wahlweise zur taktgesteuerten Presse (306) oder zur kontinuierlich arbeitenden Presse (308),
- eine Einrichtung (310) zum Zusammenführen der die beiden Pressen verlassenden Chargen auf eine zu der mindestens einen Weiterbearbeitungs- und/oder Endbearbeitungsstation (314) führenden Transporteinrichtung (312), und
- eine Steuereinrichtung zum Steuern des Betriebes der Anlage.

2. Anlage nach Anspruch 1, **dadurch gekennzeichnet, daß** die taktgesteuerte Presse (306) eine Hochfrequenzpresse ist.

3. Anlage nach Anspruch 1 oder 2, **dadurch gekennzeichnet, daß** die kontinuierlich arbeitende Presse (308) eine Hochfrequenzpresse ist.

4. Anlage nach einem der vorhergehenden Ansprüche, **dadurch gekennzeichnet, daß** die Einrichtung (302) zur Chargenbildung zwischen der Verleimstation (300) und der Weicheneinrichtung (304) angeordnet ist.

5. Anlage nach einem der Ansprüche 1 bis 3, **dadurch gekennzeichnet, daß** jeweils eine Einrichtung (302) zur Chargenbildung zwischen der Weicheneinrichtung (304) und der taktgesteuerten Presse (306) einerseits und zwischen der Weicheneinrichtung (304) und der kontinuierlich arbeitenden Presse (308) andererseits angeordnet ist.

## Claims

1. System for producing laminated wood made from boards or laminated wood made from squared timbers, wherein within a production line boards and/or squared timbers are glued in multiple layers in a gluing station (300) to form laminated wood and the glued laminated wood is sent to a press and subsequently to at least one further processing station and/or a final processing station (314), **characterised by**
- a clock-controlled press (306) and
- a continuously operating press (308),
- at least one device (302) which is disposed between the gluing station (300) and the two presses (306, 308) to form batches in order to supply the laminated wood to the two presses (306, 308) in batches,
- a switching device (304) disposed between the gluing station (300) on the one hand and the clock-controlled press (306) and the continuously operating press (308) on the other hand in order to supply the laminated wood to the clock-controlled press (306) or to the continuously operating press (308) as selected,
- a device (310) for bringing together the batches leaving the two presses onto a transport device (312) leading to the at least one further processing and/or final processing station (314), and
- a control device for controlling the operation of the system.

2. System as claimed in claim 1, **characterised in that** the clock-controlled press (306) is a high-frequency press.

3. System as claimed in claim 1 or 2, **characterised in that** the continuously operating press (308) is a high-frequency press.

4. System as claimed in any one of the preceding claims, **characterised in that** the batch-forming device (302) is disposed between the gluing station (300) and the switching device (304).

5. System as claimed in any one of claims 1 to 3, **characterised in that** in each case a batch-forming device (302) is disposed between the switching device (304) and the clock-controlled press (306) on the one hand and between the switching device (304) and the continuously operating press (308) on the other.

## Revendications

1. Installation de fabrication de bois laminé pour planche ou de bois laminé pour poutre, dans laquelle, à l'intérieur d'une ligne de production, on colle à plusieurs couches pour former un bois stratifié des planches ou des poutres, dans un poste de collage (300), et le bois stratifié collé étant amené à une presse puis à au moins un poste de retraitement, et/ou à un poste d'usinage final (314), **caractérisée par**
- une presse (306) à commande cadencée, et
- une presse (308) à travail continu,
- au moins un dispositif (302), disposé entre le poste de collage (300) et les deux presses (306, 308), pour former des charges afin d'alimenter les deux presses (306,308)en bois stratifié par charges,
- un dispositif d'aiguillage (304), disposé entre le poste de collage (300), d'une part, et la presse (306) cadencée, et la presse continue (308), d'autre part, afin d'amener le bois stratifié, au choix, à la presse (306) cadencée ou à la presse (308) continue,
- un dispositif (310) pour l'amenée des deux charges, quittant les deux presses, à un dispositif de transport (312), menant au moins un poste de retraitement et/ou d'usinage final (314), et
- un dispositif de commande pour commander le fonctionnement de l'installation.

2. Installation selon la revendication 1, **caractérisée en ce que** la presse (306) cadencée est une presse à haute fréquence.

3. Installation selon la revendication 1 ou 2, **caractérisée en ce que** la presse (308) continue est une presse à haute fréquence.

4. Installation selon l'une des revendications précédentes, **caractérisée en ce que** le dispositif (302) pour former des charges est disposé entre le poste de collage (300) et le dispositif d'aiguillage (304).

5. Installation selon l'une des revendications 1 à 3, **caractérisée en ce que**, chaque fois, un dispositif (302) pour former des charges est disposé entre le dispositif d'aiguillage (304) et la presse (306) cadencée, d'une part, et entre le dispositif d'aiguillage (304) et la presse (308) continue, d'autre part.
